# EUROPÄISCHE PATENTSCHRIFT

(11) **EP 1 679 484 B1**
(45) Veröffentlichungstag und Bekanntmachung des Hinweises auf die Patenterteilung: **13.02.2008**
(21) Anmeldenummer: 05028584.0
(22) Anmeldetag: 28.12.2005
(51) Int. Cl.: F41H 5/013

(54) **Vorrichtung zur Befestigung von ballistischen Schutzelementen**
Device to attach ballistic protection elements.
Dispositif pour attacher des éléments de protection ballistiques

(30) Priorität: 07.01.2005 DE 202005000198 U
(43) Veröffentlichungstag der Anmeldung: 12.07.2006
(73) Patentinhaber: Krauss-Maffei Wegmann GmbH & Co. KG, 80997 München (DE)
(72) Erfinder: Pongratz, Leonhard, 85757 Karlsteld (DE); Pöllner, Andreas, 82178 Puchheim (DE); Bayer, Robert, Dr., 86316 Friedberg (DE)
(74) Vertreter: Feder, Wolf-Dietrich

(56) Entgegenhaltungen:
- EP-A- 1 361 408
- WO-A-20/05075931
- DE-A1- 19 945 257
- DE-U1-6202004 010 62
- GB-A- 2 143 309

## Beschreibung

Die Erfindung betrifft eine Vorrichtung zur Befestigung von ballistischen Schutzelementen an gegen Waffeneinwirkung zu schützenden Objekten, insbesondere an Gehäusen von gepanzerten Fahrzeugen mit den Merkmalen aus dem Oberbegriff des Patentanspruchs 1.

Eine solche Vorrichtung ist aus EP 1 361 408 A1 bekannt.

Bei bekannten Befestigungsvorrichtungen dieser Art ist der Innendurchmesser der Bohrung des Schutzelements um ca. 15 mm größer als der Durchmesser des Befestigungselements, um Bewegungsmöglichkeiten für das zweiachsige Ausrichten des Schutzelements und für den Ausgleich von Fertigungstoleranzen zu haben. Diese Ausbildung hat zur Folge, dass Spezialschrauben zur Befestigung des Schutzelements verwendet werden müssen mit einem Schraubenkopf, dessen Durchmesser größer ist als der Durchmesser der Bohrung des Schutzelements. Da derartige Schrauben nicht aus einem Panzerstahl hergestellt werden können, sondern aus einem weicheren Werkstoff, der mechanisch gut bearbeitbar ist, bestehen müssen, tritt an den Befestigungspunkten der Schutzelemente jeweils eine ballistische Schwachstelle auf, indem die relativ große Bohrung im Schutzelement zwar mit Stahlkörpern ausgefüllt und abgedeckt ist, diese aber ballistisch weniger wirksam sind als das Schutzelement selbst.

Ein weiterer Nachteil ergibt sich aus der Tatsache, dass die Spezialschrauben in sehr unterschiedlichen Schraubenlängen vorhanden sein müssen, um alle an der Außenhaut eines Fahrzeugs vorkommenden Schutzkonfigurationen befestigen zu können, was zu logistischen Problemen und erhöhten Kosten führt.

Der Erfindung liegt die Aufgabe zugrunde, eine Vorrichtung zur Befestigung von ballistischen Schutzelementen mit den Merkmalen aus dem Oberbegriff des Patentanspruchs 1 so auszugestalten, dass die Schwächung des ballistischen Schutzes an den Befestigungsstellen minimiert wird und als Schrauben zur Befestigung der Schutzelemente herkömmliche Schrauben verwendet werden können.

Die Lösung dieser Aufgabe geschieht erfindungsgemäß mit den Merkmalen aus dem kennzeichnenden Teil des Patentanspruchs 1. Vorteilhafte Weiterbildungen der erfindungsgemäßen Vorrichtung sind in den abhängigen Ansprüchen beschrieben.

Ein Grundgedanke der Erfindung besteht darin, Befestigungsschraube und Druckscheibe als getrennte Teile auszubilden, so dass einerseits die Möglichkeit besteht, die Druckscheibe aus einem ballistisch wirksamen Material, beispielsweise aus Panzerstahl, zu fertigen, und andererseits keine Spezialschrauben mit übergroßem Schraubenkopf verwendet werden müssen, sondern herkömmliche Befestigungsschrauben verwendet werden können. Dabei kann die Druckscheibe hinsichtlich Werkstoff und Abmessungen so ausgeführt sein, dass sie in der Lage ist, die dahinterliegende, ballistische Schwachstelle zu eliminieren. Es ergibt sich weiterhin der Vorteil, dass die Vorrichtung eine große Flexibilität hinsichtlich der verwendeten Schrauben aufweist, weil die aus logistischen und wirtschaftlichen Gründen einsetzbaren Schraubenlängen handelsüblich verfügbar sind.

Bei der erfindungsgemäßen Ausführungsform der Befestigungsvorrichtung besitzt die Druckscheibe im Zentrum anstelle einer einfachen Durchgangsbohrung für die Befestigungsschraube eine konusförmig ausgestaltete Bohrung mit beispielsweise einem Konuswinkel von 90°. In diesem Falle kann die Schraube als Senkkopfschraube ausgebildet sein, wobei der Konuswinkel des Schraubenkopfes an den Konuswinkel der Durchgangsbohrung angepasst ist und der Schraubenkopf in seinen Dimensionen so bemessen werden kann, dass im eingeschraubten Zustand seine Stirnfläche im wesentlichen bündig zur Oberfläche der Druckscheibe liegt und sich somit eine möglichst glattflächige Ansicht der Verschraubung ergibt zur Erzielung einer minimalen Radarsignatur.

Weiterhin ist es vorteilhaft, wenn zwischen dem Konus des Schraubenkopfes und dem Konus der Durchgangsbohrung der Druckscheibe ein ringförmiges Element aus einem plastisch verformbaren Material angeordnet ist. Als plastisch verformbares Material kann ein Metall, beispielsweise Aluminium oder Kupfer, dienen, das weicher ist als das Material der Druckscheibe und das Material des Schraubenkopfes, es kann aber auch Kunststoffmaterial verwendet werden. Dieses ringförmige Element ist aufgrund seiner geometrischen Ausführung und der Eigenschaften des Werkstoffs in der Lage, bei Beschuss die Schockbelastung auf den Schraubenkopf so weit zu reduzieren, dass ein Bruch der Schraube verhindert wird. Die Konusflächen an der Durchgangsbohrung der Druckscheibe und/oder dem Schraubenkopf können zusätzlich mit Rillen, z.B. ähnlich den Rillen eines Spitzgewindes, versehen sein, mittels derer die Schockdämpfungen zusätzlich beeinflusst werden und damit gezielt auf eine bestimmte Schutzkonfiguration abgestimmt werden können.

Weiterhin ist es vorteilhaft, wenn zwischen der Druckscheibe und der Oberfläche des schutzelements ein schokdämpfendes Element, z.B. aus elastomeren Material geeigneter Shorehärte zur Dämpfung und Aufrechterhaltung einer definierten Vorspannung angeordnet ist. In diesem Zusammenhang ist von besonderem Vorteil, dass die Befestigungsschraube, die Druckscheibe und das schockdämpfende Element als getrennte Bauteile ausgeführt sind, was bewirkt, dass bei der Montage und Demontage der Befestigungsschraube sich weder die Druckscheibe noch das schockdämpfende Element mitdreht, wodurch eine unvorteilhafte Reibbewegung zwischen der Druckscheibe und dem schockdämpfenden Element unterbunden wird. Das schockdämpfende Element kann als Scheibe oder ringförmige Struktur aufgebaut sein. Es kann aus Gummi oder Kunststoff oder auch aus einem elastischen Metallgewebe, einer Wabenstruktur oder Schaumstruktur bestehen. Schließlich kann es auch aus einem ringförmig ausgebildeten Stauchkörper oder aus mehreren ringförmigen, konzentrisch oder spiralig angeordneten Stauchkörpern bestehen.

Die Ausbildung der Durchgangsbohrung der Druckscheibe und des Schraubenkopfes mit einem Konus hat schließlich den Vorteil, dass bei einem nicht genau lotrecht aufgeschweißten Befestigungselement eine Pendelbewegung der Druckscheibe bei vollflächigem "Tragbild" erfolgen kann.

Entsprechend weiteren vorteilhaften Ausführungsformen der erfindungsgemäßen Befestigungsvorrichtung kann die Druckscheibe eine von der Kreisform abweichende Außenkontur aufweisen, wobei ein über dem Kreisumfang hervorragender Abschnitt entweder zur Abdeckung einer im Bereich der Befestigungsstelle liegenden ballistischen Schwachstelle oder zum Befestigen nach außen ragender Zusatzelemente wie einer Halterung, eines Handgriffs, eines Fußtritts etc. dienen kann. Die Druckscheibe kann auch einstückig in eine Druckplatte integriert sein, die an mindestens einer Seite den Außenrand des Schutzelements überragt und an dieser Stelle mit mindestens einer zusätzlichen Bohrung versehen ist zur Schraubbefestigung von an das Schutzelement anschließenden Zusatzteilen wie beispielsweise Kantenschutzleisten, Rammschutzleisten oder sehr kleinen Schutzelementen, für die eine eigene Befestigung mittels Schweißbutzen nicht möglich oder lohnend ist und die auch aus einem anderen Material bestehen können.

Im folgenden werden anhand der beigefügten Zeichnungen Ausführungsbeispiele für eine Befestigungsvorrichtung nach der Erfindung näher erläutert.

In den Zeichnungen zeigen
Fig. 1 einen Schnitt durch eine erste Ausführungsform einer Vorrichtung zur Befestigung von ballistischen Schutzelementen;
Fig. 2 in einer Darstellung analog Fig. 1 eine Variante der Ausführungsform nach Fig. 1;
Fig. 2 A in gegenüber Fig. 2 vergrößerter Darstellung den Bereich Z aus Fig. 2;
Fig. 2 B eine Aufsicht auf die Druckscheibe (4') der Ausführungsform nach Fig. 2;
Fig. 3 in einer Schnittdarstellung analog Fig. 1 und 2 eine eine ballistische Schwachstelle abdeckende Ausführungsform der Befestigungsvorrichtung;
Fig. 4 in einer explodierten, perspektivischen Darstellung die Ausführungsform nach Fig. 3;
Fig. 5 in einer Schnittdarstellung analog Fig. 1 oder 2 eine Ausführungsform der Befestigungsvorrichtung mit einem an der Druckscheibe befestigten Handgriff;
Fig. 6 die Ausführungsform nach Fig. 5 in perspektivischer Darstellung;
Fig. 7 in einer Schnittdarstellung analog Fig. 1 oder 2 eine Ausführungsform der Befestigungsvorrichtung mit einem an der Druckscheibe befestigten Fußtritt;
Fig. 8 die Ausführungsform nach Fig. 7 in perspektivischer Darstellung.
Fig. 9 ein ballistisches Schutzelement mit vier Befestigungsvorrichtungen, die teilweise zur Halterung von Zusatzelementen dienen;
Fig. 10 einen vergrößerten Teilschnitt nach der Linie X-X in Fig. 9;
Fig. 11 einen Schnitt analog Fig. 1 mit einer ersten Variante des schockdämpfenden Elements an der Befestigungsvorrichtung;
Fig. 12 einen Schnitt analog Fig. 1 mit einer zweiten Variante des schockdämpfenden Elements an der Befestigungsvorrichtung.
Fig. 13 einen Schnitt analog Fig. 1 mit einer dritten Variante des schockdämpenden Elements an der Befestigungsvorrichtung.

Fig. 1 zeigt einen Teil der Gehäusewand 1 eines im übrigen nicht dargestellten, mit einem dünnwandigen Gehäuse versehenen Fahrzeug, an dem zum Schutz gegen Beschuss Schutzelemente 2 angeordnet sind.

Hierzu sind an der Gehäusewand 1 als "Butzen" ausgebildete Befestigungselemente 3 angeordnet, die mit der Gehäusewand 1 durch eine Schweißverbindung verbunden sind. Die Befestigungselemente 3 besitzen eine Mittelbohrung mit einem Innengewinde, in welches der Schraubenbolzen 5.2 einer Schraube 5 eingeschraubt ist. Das Befestigungselement 3 ist von oben her zugänglich, indem es in einer Bohrung 2.1 des Schutzelements 2 angeordnet ist, die einen Durchmesser aufweist, der um einen vorgegebenen Betrag größer ist als der Außendurchmesser des Befestigungselements 3.

Wie aus Fig. 1 zu entnehmen, ist zwischen dem Schraubenkopf 5.1 der Schraube 5 und der Oberseite 2.2 des Schutzelements eine Druckscheibe 4 vorgegebener Dicke angeordnet, deren Außendurchmesser um einen vorgegebenen Betrag größer ist als der Durchmesser der Bohrung 2.1 des Schutzelements 2. Die Druckscheibe 4 besteht aus einem ballistisch wirksamen Material, beispielsweise aus hartem Panzerstahl, und weist eine Durchgangsbohrung 4.1 für den Durchtritt des Schraubenbolzens 5.2 auf. Weiterhin ist die Durchgangsbohrung 4.1 mit einer sich nach außen öffnenden, konusförmigen Erweiterung 4.2 versehen, und die Schraube 5 ist als Senkkopfschraube ausgebildet, wobei der Konuswinkel des Schraubenkopfes 5.1 an den Konuswinkel der Durchgangsbohrung 4.1 angepasst ist. Im dargestellten Ausführungsbeispiel beträgt der Konuswinkel jeweils 90°. Wie aus Fig. 1 ersichtlich, können unter diesen Umständen die Tiefe des Konus 4.2 der Durchgangsbohrung 4.1 und die Dicke des Schraubenkopfes 5.1 so aneinander angepasst werden, dass im eingeschraubten Zustand der Schraube 5 die Stirnfläche 5.3 des Schraubenkopfes 5.1 im wesentlichen bündig zur Oberfläche 4.3 der Druckscheibe 4 liegt. Wie weiterhin zu erkennen, ist im dargestellten Ausführungsbeispiel der Schraubenkopf 5.1 mit einem Innensechskant 5.4 zum Ansetzen eines entsprechenden Werkzeugs versehen.

Zwischen dem Konus des Schraubenkopfes 5.1 und dem Konus 4.2 der Durchgangsbohrung 4.1 ist ein ringförmiges Element 7 aus einem plastisch verformbaren Material, beispielsweise Aluminium, Kupfer, Kunststoff etc., angeordnet. Zwischen der Druckscheibe 4 und der Oberfläche 2.2 des Schutzelements 2 ist eine schockdämpfende Scheibe 6 aus elastomerem Material angeordnet.

Die Fig. 2, 2 A und 2 B zeigen eine Variante der oben beschriebenen Ausführungsform nach Fig. 1. Sich entsprechende Teile sind mit den gleichen Bezugsziffern bezeichnet. Bei dieser Ausführungsform ist die Druckscheibe 4' im Konus 4.2' ihrer Durchgangsbohrung mit konzentrisch verlaufenden Rillen 7' versehen, die es ermöglichen, die Dämpfung geziehlt auf eine bestimmte Schutzkonfiguration abzustimmen. Die Rillen können auch schraubenförmig verlaufen, und sie können anstelle an der Konusfläche 4.2' auch an der Konusfläche des Schraubenkopfes 5.1 angeordnet sein. In den übrigen Merkmalen ist die Ausführungsform nach Fig. 2, 2 A und 2 B genauso aufgebaut wie die Ausführungsform nach Fig. 1.

Die Fig. 3 und 4 zeigen eine weitere Variante der Befestigungsvorrichtung nach den Fig. 1 und 2. Bei dieser Ausführungsform sind wiederum sich entsprechende Bauteile mit den gleichen Bezugsziffern wie in den Fig. 1 und 2 bezeichnet. Die hier verwendete Druckscheibe 4" besitzt eine von der Kreisform abweichende Außenkontur mit einem über den Kreisumfang herausragenden Abschnitt 4.4". Dieser Abschnitt dient zur Abdeckung einer ballistischen Schwachstelle, die gebildet wird durch eine Öffnung 2.3' im Schutzelement 2', die zu einer Öffnung 1.1' in der Gehäusewand 1' fluchtet und durch welche ein von außen kommendes Kabel 9 in das Innere des Fahrzeugs hineingeführt ist. Zur Führung des Kabels 9 an der Oberseite des Schutzelements 2' dient eine zusätzliche Führungsplatte 8 mit einer die Öffnung 2.3' freigebenden Ausnehmung 8.1'. Durch den Abschnitt 4.4" der Druckscheibe 4" werden die Ausnehmung 8.1 sowie die Öffnungen 2.3' und 1.1' abgedeckt.

Die Fig. 5 bis 8 zeigen, dass die Druckscheibe zusätzlich zur Befestigung von außen am Fahrzeug angeordneten Zusatzelementen verwendet werden kann.

Bei der Ausführungsform nach Fig. 5 und 6 ist an der Druckscheibe 4"', die einen die Kreisform überragenden Abschnitt 4.4'" aufweist, ein Handgriff 10 mittels einer Schraubverbindung 10.1 befestigt.

Bei der Ausführungsform nach den Fig. 7 und 8 ist an der Druckscheibe 4"" ein Fußtritt 11 mittels einer Schweißverbindung 11.1 befestigt.

Die Fig. 9 und 10 zeigen eine weitere Möglichkeit, die Druckscheibe zusätzlich zur Befestigung von Zusatzelementen zu verwenden. Dabei werden die Teile der Befestigungsvorrichtung, die den vorangehenden Ausführungsbeispielen genau entsprechen, nicht noch einmal genauer erläutert. Auf der Gehäusewand 1 ist ein Schutzelement 12 angeordnet und auf dieser mit vier Befestigungsvorrichtungen befestigt, die in Fig.9 durch die Druckscheiben 14.1 bis 14.4 und die Schrauben 15.1 bis 15.4 charakterisiert sind.

Die Befestigungsvorrichtung mit der Druckscheibe 14.1 und der Schraube 15.1 entspricht der beispielsweise in Fig. 1 dargestellten Befestigungsvorrichtung. Bei den übrigen Befestigungsvorrichtungen ist die Druckscheibe jeweils in eine Druckplatte 14.2, 14.3 und 14.4 einstückig integriert. Die Druckplatte 14.2 überragt das Schutzelement 12 an der in Fig. 9 rechten Außenkante und ist an dieser Stelle mit zwei Bohrungen für Schraubbefestigungen 18.1 und 18.2 versehen. Mittels dieser Schraubbefestigungen ist an dieser Außenkante des Schutzelements 12 eine Kantenschutzleiste 17 befestigt.

In analoger Weise überragt die Druckplatte 14.3 das Schutzelement 12 an der in Fig. 9 unteren Außenkante und ist an dieser Stelle mit Bohrungen für Schraubbefestigungen 18.3 und 18.4 versehen, die zur Befestigung einer Rammschutzleiste 19 am Schutzelement 12 dienen.

Die Druckplatte 14.4 überragt das Schutzelement 12 sowohl in Richtung auf die Kantenschutzleiste 17 als auch in Richtung auf die Rammschutzleiste 19. Es ist an diesen Stellen mit Bohrungen zur Aufnahme von Schraubverbindungen 18.5 und 18.6 bzw. 18.7 und 18.8 zur weiteren Befestigung der Kantenschutzleiste 17 und der Rammschutzleiste 19 versehen.

Die Fig. 11 bis 13 zeigen weitere Möglichkeiten der Anordnung eines schockdämpfenden Elements zwischen der Druckscheibe und der Oberfläche des Schutzelements. In den Fig. 11 bis 13 sind die Teile, welche genau der Ausführungsform nach Fig. 1 entsprechen, mit den gleichen Bezugsziffern bezeichnet.

In der Ausführungsform nach Fig. 11 ist die schockdämpfende Scheibe 6 gem. Fig. 1 ersetzt durch ein ringförmiges Dämpfungselement 6', das beispielsweise als Ganzmetallkisssen ausgeführt sein kann.

Bei der Ausführungsform nach Fig. 12 ist die schockdämpfende Scheibe 6 gem. Fig. 1 ersetzt durch ein ringförmiges Dämpfungselement 6", das als Stauchkörper ausgebildet ist. Bei der Ausführungsform nach Fig. 13 besteht der Stauchkörper 6'" aus mehreren konzentrischen Ringen. Er kann auch als Spirale ausgeführt sein. Es kann an dieser Stelle auch eine ringförmige Metall-Wabenstruktur eingesetzt werden.

## Patentansprüche

1. Vorrichtung zur Befestigung von ballistischen Schutzelementen an gegen Waffeneinwirkung zu schützenden Objekten, insbesondere an Gehäusen von gepanzerten Fahrzeugen, bei welcher auf einer am Objekt angeordneten Gehäusewand (1) Befestigungselemente (3) angeordnet sind, die mit einem von außen zugänglichen Innengewinde versehen sind, in welches jeweils eine durch eine Bohrung (2.1) des Schutzelements (2) hindurchführbare Schraube (5) zur Befestigung des Schutzelements einschraubbar ist, wobei die Bohrung (2.1) des Schutzelements (2) einen Durchmesser aufweist, der um einen vorgegebenen Betrag größer als der Außendurchmesser des Befestigungselements (3) ist, und zwischen dem Schraubenkopf (5.1) und der Oberseite (2.2) des Schutzelements (2) eine Druckscheibe (4) vorgegebener Dicke angeordnet ist, deren Außendurchmesser um einen vorgegebenen Betrag größer als der Durchmesser der Bohrung (2.1) des Schutzelements (2) ist, und die eine Durchgangsbohrung (4.1) für den Schraubenbolzen (5.2) aufweist, wobei die Durchgangsbohrung (4.1) der Druckscheibe (4) in einem sich an ihr äußeres Ende anschließenden Teilabschnitt ihrer Länge mit einer sich nach außen öffnenden, konusförmigen Erweiterung (4.2) versehen ist, und die Schraube (5) als Senkkopfschraube ausgebildet ist, wobei der Konuswinkel der Durchgangsbohrung (4.1) an den Konuswinkel des Schraubenkopfes (5.1) angepasst ist, **dadurch gekennzeichnet, dass** die Befestigungselemente (3) mit der Gehäusewand (1) durch eine Schweißverbindung verbunden sind und die Druckscheibe (4) aus einem ballistisch wirksamen Material besteht und dass zwischen dem Konus des Schraubenkopfes (5.1) und dem Konus der Durchgangsbohrung (4.1) der Druckscheibe (4) ein ringförmiges Element (7) aus einem plastisch verformbaren Material und/oder zwischen der Druckscheibe (4) und der Oberfläche (2.2) des Schutzelements (2) ein schockdämpfendes Element (6,6',6",6"') angeordnet ist.

2. Vorrichtung nach Anspruch 1, **dadurch gekennzeichnet, dass**
die Tiefe des Konus (4.2) der Durchgangsbohrung (4.1) der Druckscheibe (4) und die Dicke des Schraubenkopfes (5.1) so aneinander angepasst sind, dass im eingeschraubten Zustand der Schraube die Stirnfläche (5.3) des Schraubenkopfes (5.1) im wesentlichen bündig zur Oberfläche (4.2) der Druckscheibe (4) liegt.

3. Vorrichtung nach einem der Ansprüche 1oder 2, **dadurch gekennzeichnet, dass** der Schraubenkopf (5.1) mit einem Innenprofil (5.4) zum Ansetzen eines Werkzeugs versehen ist.

4. Vorrichtung nach einem der Ansprüche 1 bis 3, **dadurch gekennzeichnet, dass** als plastisch verformbares Material ein Metall dient, das weicher ist als das Material der Druckscheibe (4) und das Material des Schraubenkopfes (5.1).

5. Vorrichtung nach einem der Ansprüche 1 bis 3, **dadurch gekennzeichnet, dass** als plastisch verformbares Material ein Kunststoff dient.

6. Vorrichtung nach einem der Ansprüche 1 bis 5, **dadurch gekennzeichnet, dass** das schockdämpfende Element (6) zwischen der Druckscheibe (4) und der Oberfläche (2.2) des Schutzelements (2) aus Gummi oder Kunststoff besteht.

7. Vorrichtung nach einem der Ansprüche 1 bis 5, **dadurch gekennzeichnet, dass** das schockdämpfende Element (6') zwischen der Druckscheibe (4) und der Oberfläche (2.2) des Schutzelements als Ganzmetallkissen ausgebildet ist.

8. Vorrichtung nach einem der Ansprüche 1 bis 5, **dadurch gekennzeichnet, dass** als schockdämpfendes Element zwischen der Druckscheibe (4) und der Oberfläche (2.2) des Schutzelements (2) ein ringförmiges Dämpfungselement (6") dient, das als Stauchkörper ausgebildet ist.

9. Vorrichtung nach Anspruch 8, **dadurch gekennzeichnet, dass** der Stauchkörper (6"') aus mehreren konzentrischen Ringen besteht.

10. Vorrichtung nach Anspruch 8, **dadurch gekennzeichnet, dass** der Stauchkörper als Spirale ausgebildet ist.

11. Vorrichtung nach einem der Ansprüche 1 bis 5, **dadurch gekennzeichnet, dass** das schockdämpfende Element zwischen der Druckscheibe und der Oberfläche des Schutzelements als Wabenstruktur oder Schaumstoffstruktur ausgebildet ist.

12. Vorrichtung nach einem der Ansprüche 1 bis 11, **dadurch gekennzeichnet, dass** die Konusfläche (4.2) der Durchgangsbohrung (4.1) der Druckscheibe (4) und/oder die Konusfläche des Schraubenkopfes (5.1) mit konzentrisch oder schraubengangförmig verlaufenden Rillen versehen ist.

13. Vorrichtung nach einem der Ansprüche 1 bis 12, **dadurch gekennzeichnet, dass** die Druckscheibe (4") eine von der Kreisform abweichende Außenkontur aufweist, wobei ein über den Kreisumfang hervorragener Abschnitt (4.4") zur Abdeckung einer im Bereich der Befestigungsstelle liegenden ballistischen Schwachstelle dient.

14. Vorrichtung nach Anspruch 13, **dadurch gekennzeichnet, dass** die ballistische Schwachstelle ein Durchbruch (2.3') im Schutzelement (2') ist.

15. Vorrichtung nach einem der Ansprüche 1 bis 14, **dadurch gekennzeichnet, dass** an der Druckscheibe (4"', 4"") ein nach außen ragendes Zusatzelement (10,11) befestigt ist.

16. Vorrichtung nach einem der Ansprüche 1 bis 15, **dadurch gekennzeichnet, dass** die Druckscheibe einstückig in eine Druckplatte (14.2, 14.3, 14.4) integriert ist, die an mindestens einer Seite den Außenrand des Schutzelements (12) überragt und an dieser Stelle mit mindestens einer zusätzlichen Bohrung versehen ist zur Schraubbefestigung von an das Schutzelement anschließenden Zusatzteilen (17, 19).

## Claims

1. Device for fastening ballistic protection elements to articles that are to be protected against the effects of weapons, in particular to housings of armoured vehicles, with which on a housing wall (1) disposed on the article fastening elements (3) are disposed, which are provided with an externally accessible internal thread, into which in each case a screw (5) that may be passed through a bore (2.1) of the protection element (2) may be screwed to fasten the protection element, wherein the bore (2.1) of the protection element (2) has a diameter that is larger by a defined amount than the outside diameter of the fastening element (3), and between the screw head (5.1) and the upper side (2.2) of the protection element (2) a thrust washer (4) of a defined thickness is disposed, the outside diameter of which is larger by a defined amount than the diameter of the bore (2.1) of the protection element (2) and which has a through-bore (4.1) for the screw bolt (5.2), wherein the through-bore (4.1) of the thrust washer (4) in a sub-portion of its length adjoining its outer end is provided with an outwardly opening, conical widening (4.2), and the screw (5) takes the form of a countersunk head screw, wherein the cone angle of the through-bore (4.1) is adapted to the cone angle of the screw head (5.1), **characterized in that** the fastening elements (3) are connected to the housing wall (1) by a weld joint and the thrust washer (4) is made of a ballistically effective material and that between the cone of the screw head (5.1) and the cone of the through-bore (4.1) of the thrust washer (4) an annular element (7) made of a plastically deformable material and/or between the thrust washer (4) and the surface (2.2) of the protection element (2) a shock-damping element (6, 6', 6", 6'") is disposed.

2. Device according to claim 1, **characterized in that** the depth of the cone (4.2) of the through-bore (4.1) of the thrust washer (4) and the thickness of the screw head (5.1) are adapted in such a way to one another that, in the screwed-in state of the screw, the end face (5.3) of the screw head (5.1) is substantially flush with the surface (4.2) of the thrust washer (4).

3. Device according to one of claims 1 or 2, **characterized in that** the screw head (5.1) is provided with an internal profile (5.4) for applying a tool.

4. Device according to one of claims 1 to 3, **characterized in that** as a plastically deformable material use is made of a metal that is softer than the material of the thrust washer (4) and the material of the screw head (5.1).

5. Device according to one of claims 1 to 3, **characterized in that** as a plastically deformable material a plastics material is used.

6. Device according to one of claims 1 to 5, **characterized in that** the shock-damping element (6) between the thrust washer (4) and the surface (2.2) of the protection element (2) is made of rubber or plastics material.

7. Device according to one of claims 1 to 5, **characterized in that** the shock-damping element (6') between the thrust washer (4) and the surface (2.2) of the protection element takes the form of an all-metal cushion.

8. Device according to one of claims 1 to 5, **characterized in that** as a shock-damping element between the thrust washer (4) and the surface (2.2) of the protection element (2) an annular damping element (6") is used, which takes the form of an upset body.

9. Device according to claim 8, **characterized in that** the upset body (6'") comprises a plurality of concentric rings.

10. Device according to claim 8, **characterized in that** the upset body takes the form of a spiral.

11. Device according to one of claims 1 to 5, **characterized in that** the shock-damping element between the thrust washer and the surface of the protection element takes the form of a honeycomb structure or foamed material structure.

12. Device according to one of claims 1 to 11, **characterized in that** the conical surface (4.2) of the through-bore (4.1) of the thrust washer (4) and/or the conical surface of the screw head (5.1) is provided with grooves, which extend concentrically or in the shape of a screw thread.

13. Device according to one of claims 1 to 12, **characterized in that** the thrust washer (4") has an external contour departing from the circular shape, wherein a portion (4.4") that projects beyond the circumference is used to cover a ballistic weak point situated in the region of the fastening point.

14. Device according to claim 13, **characterized in that** the ballistic weak point is an opening (2.3') in the protection element (2').

15. Device according to one of claims 1 to 14, **characterized in that** an outwardly projecting auxiliary element (10, 11) is fastened to the thrust washer (4' ", 4"").

16. Device according to one of claims 1 to 15, **characterized in that** the thrust washer is integrally integrated into a pressure plate (14.2, 14.3, 14.4), which at at least one side projects beyond the outer edge of the protection element (12) and is provided at said point with at least one additional bore for the screw fastening of auxiliary parts (17, 19) adjoining the protection element.

## Revendications

1. Dispositif de fixation d'éléments de protection balistiques sur des objets à protéger contre l'impact d'armes, en particulier sur des bâtis de véhicules blindés, pour lequel des éléments de fixation (3) sont disposés sur une paroi de bâti (1) agencée sur l'objet, qui sont munis d'un filetage intérieur accessible depuis l'extérieur, dans lequel peut être vissée respectivement une vis (5) pouvant traverser un perçage (2.1) de l'élément de protection (2) pour fixer l'élément de protection, dans lequel le perçage (2.1) de l'élément de protection (2) présente un diamètre qui est supérieur d'une valeur prédéfinie au diamètre extérieur de l'élément de fixation (3) et une rondelle de pression (4) d'une épaisseur prédéfinie est disposée entre la tête de vis (5.1) et la face supérieure (2.2) de l'élément de protection (2), dont le diamètre extérieur est supérieur d'une valeur prédéfinie au diamètre du perçage (2.1) de l'élément de protection (2), et qui présente un perçage de passage (4.1) pour le boulon fileté (5.2), dans lequel le perçage de passage (4.1) de la rondelle de pression (4) est pourvu dans un tronçon partiel de sa longueur se raccordant à son extrémité extérieure d'une extension (4.2) en forme de cône s'ouvrant vers l'extérieur, et la vis (5) est réalisée sous forme de boulon à tête fraisée, dans lequel l'angle de cône du perçage de passage (4.1) est adapté à l'angle de cône de la tête de vis (5.1), **caractérisé en ce que** les éléments de fixation (3) sont reliés à la paroi du bâti (1) par une liaison soudée et la rondelle de pression (4) est en un matériau efficace du point de vue balistique et un élément annulaire (7) en un matériau déformable du point de vue plastique est agencé entre le cône de la tête de vis (5.1) et le cône du perçage de passage (4.1) de la rondelle de pression (4) et/ou un élément amortissant les chocs (6, 6', 6", 6"') est disposé entre la rondelle de pression (4) et la surface (2.2) de l'élément de protection (2).

2. Dispositif selon la revendication 1, **caractérisé en ce que** la profondeur du cône (4.2) du perçage de passage (4.1) de la rondelle de pression (4) et l'épaisseur de la tête de vis (5.1) sont adaptées l'une à l'autre de sorte qu'à l'état vissé de la vis, la surface frontale (5.3) de la tête de vis (5.1) est essentiellement à fleur avec la surface (4.2) de la rondelle de pression (4).

3. Dispositif selon l'une quelconque des revendications 1 ou 2, **caractérisé en ce que** la tête de vis (5.1) est pourvue d'un profil intérieur (5.4) permettant d'appliquer un outil.

4. Dispositif selon l'une quelconque des revendications 1 à 3, **caractérisé en ce qu'**un métal qui est plus tendre que le matériau de la rondelle de pression (4) et le matériau de la tête de vis (5.1) sert de matériau déformable du point de vue plastique.

5. Dispositif selon l'une quelconque des revendications 1 à 3, **caractérisé en ce qu'**une matière plastique sert de matériau déformable du point de vue plastique.

6. Dispositif selon l'une quelconque des revendications 1 à 5, **caractérisé en ce que** l'élément amortissant les chocs (6) entre la rondelle de pression (4) et la surface (2.2) de l'élément de protection (2) est en caoutchouc ou en matière plastique.

7. Dispositif selon l'une quelconque des revendications 1 à 5, **caractérisé en ce que** l'élément amortissant les chocs (6') entre la rondelle de pression (4) et la surface (2.2) de l'élément de protection est réalisé sous forme de coussins entièrement métalliques.

8. Dispositif selon l'une quelconque des revendications 1 à 5, **caractérisé en ce qu'**un élément d'amortissement annulaire (6"), qui est réalisé sous forme de corps d'écrasement sert d'élément amortissant les chocs entre la rondelle de pression (4) et la surface (2.2) de l'élément de protection (2).

9. Dispositif selon la revendication 8, **caractérisé en ce que** le corps d'écrasement (6"') se compose de plusieurs anneaux concentriques.

10. Dispositif selon la revendication 8, **caractérisé en ce que** le corps d'écrasement est réalisé sous forme de spirale.

11. Dispositif selon l'une quelconque des revendications 1 à 5, **caractérisé en ce que** l'élément amortissant les chocs entre la rondelle de pression et la surface de l'élément de protection est réalisé sous forme de structure en nid d'abeille ou de structure en mousse.

12. Dispositif selon l'une quelconque des revendications 1 à 11, **caractérisé en ce que** la surface du cône (4.2) du perçage de passage (4.1) de la rondelle de pression (4) et/ou la surface du cône de la tête de vis (5.1) est pourvue de stries s'étendant de manière concentrique ou en forme d'hélice.

13. Dispositif selon l'une quelconque des revendications 1 à 12, **caractérisé en ce que** la rondelle de pression (4") présente un contour extérieur divergeant de la forme circulaire, dans lequel une section (4, 4") en saillie de la périphérie du cercle sert au recouvrement d'un point faible balistique situé dans la zone du point de fixation.

14. Dispositif selon la revendication 13, **caractérisé en ce que** le point faible balistique est un passage (2.3') dans l'élément de protection (2').

15. Dispositif selon l'une quelconque des revendications 1 à 14, **caractérisé en ce qu'**un élément supplémentaire (10, 11) en saillie vers l'extérieur est fixé sur la rondelle de pression (4"', 4" ").

16. Dispositif selon l'une quelconque des revendications 1 à 15, **caractérisé en ce que** la rondelle de pression est intégrée d'un seul tenant dans une plaque de compression (14.2, 14.3, 14.4), qui dépasse d'au moins un côté le bord extérieur de l'élément de protection (12) et est pourvue à cet endroit d'au moins un perçage supplémentaire pour la fixation par vis de pièces supplémentaires (17, 19) se raccordant à l'élément de protection.
